# FASCICULE DE BREVET EUROPEEN

(11) **EP 3 885 524 B1**
(45) Date de publication et mention de la délivrance du brevet: **10.05.2023**
(21) Numéro de dépôt: 21164464.6
(22) Date de dépôt: 24.03.2021
(51) Int. Cl.: E06B 9/17, E06B 9/82, E06B 9/42, E06B 9/58

(54) **DISPOSITIF DE BUTÉE POUR VOLET ROULANT**
ANSCHLAGVORRICHTUNG FÜR ROLLLADEN
ABUTMENT DEVICE FOR ROLLER SHUTTER

(30) Priorité: 25.03.2020 FR 2002926
(43) Date de publication de la demande: 29.09.2021
(73) Titulaire: Soprofen, 67580 Mertzwiller (FR)
(72) Inventeur: HESS, Olivier, 67350 Bitschhoffen (FR); MITROVIC, Milan, 67250 Surbourg (FR)
(74) Mandataire: Oudin, Stéphane

(56) Documents cités:
- EP-A2- 0 092 122

## Description

### Domaine technique de l'invention

La présente invention se rapporte au domaine général des volets roulants contenus dans un coffre. Elle vise plus précisément un dispositif de butée pour volet roulant ou similaire limitant l'enroulement dudit volet roulant.

### Etat de la technique

Les volets roulants comportent, de manière classique, un coffre préfabriqué contenant un arbre d'enroulement, non représenté, reposant par ses extrémités sur des paliers solidaires des flasques d'extrémité dudit coffre et auquel est accroché un tablier, non représenté, formé de lames horizontales articulées entre elles et dont les extrémités se déplacent verticalement à l'intérieur de coulisses de guidage, non représentées, solidaires d'une fenêtre d'un bâtiment associée au volet roulant ou de la maçonnerie du bâtiment entourant ladite fenêtre. Ainsi, pour remonter le volet roulant, on enroule le tablier autour de l'arbre et au contraire, pour descendre le volet roulant, on déroule le tablier.

Toutefois lors de la remontée, il est nécessaire d'arrêter la course du tablier, en fin de remontée, car il est impératif que les extrémités de la dernière lame du tablier restent dans des coulisses de guidage ou, à défaut, puissent s'y engager facilement, de sorte que le volet soit toujours guidé durant les manoeuvres successives.

Pour ce faire, on connaît déjà des butées montées à l'extrémité latérale d'une des lames finales du tablier, ces butées évoluant à l'intérieur des coulisses et n'étant donc pas apparentes. Le brevet FR 2.804.466 donne un exemple de réalisation d'une butée cachée : cette dernière est insérée sur l'une des parois de la lame finale du volet roulant, de sorte à être en saillie par rapport à au moins une des surfaces latérales et/ou des surfaces frontales. La butée est fixée sur la lame au moyen d'un perçage ou d'un rivetage et par l'intermédiaire d'attaches de type vis, rivets ou analogues. Cette butée cachée coopère avec un butoir positionné à l'extrémité supérieure de la coulisse latérale en faisant saillie à l'intérieur de ladite coulisse par rapport à la première butée.

Cet exemple de réalisation de butée est certes efficace, mais présente cependant l'inconvénient de laisser au moins une partie de la lame finale obstruer le clair du jour et donc de réduire la luminosité à l'intérieur de la pièce équipée du volet roulant.

Le brevet EP0092122A2 montre un dispositif pour limiter le mouvement d'enroulement d'un volet roulant. Il montre en particulier à sa figure 13 un dispositif de butée pour un volet roulant, ledit volet roulant comportant deux coulisses de guidage pourvues à leur extrémité supérieure d'un élément de guidage et un tablier formé d'une pluralité de lames horizontales, dont une lame finale inférieure munie à chacune de ses extrémités latérales d'un logement interne, articulées entre elles et dont les extrémités latérales se déplacent verticalement à l'intérieur desdites coulisses de guidage, où ledit dispositif de butée comporte un levier pivotant autour d'un axe horizontal perpendiculaire à l'axe longitudinal dudit logement et comportant au moins une excroissance qui se déplace à l'intérieur de la coulisse de guidage associée et est apte à venir en butée contre l'élément de guidage pour bloquer la lame finale lors de la remontée du volet roulant, le levier pivotant entre une position "basse" et une position "haute" dans laquelle l'excroissance ne dépasse pas dudit bord longitudinal inférieur.

### Résumé de l'invention

Le but de la présente invention est donc de proposer un dispositif de butée de volet roulant permettant de limiter la course de celui-ci lors de son enroulement d'un coffre de volet roulant tout en garantissant une ouverture maximale et une fermeture parfaite dudit volet roulant pour obtenir une luminosité ou obscurité maximale à l'intérieur de la pièce équipée du volet roulant.

Conformément à l'invention, il est donc proposé un dispositif de butée pour un volet roulant comportant deux coulisses de guidage pourvues à leur extrémité supérieure d'un élément de guidage et un tablier formé d'une pluralité de lames horizontales, dont une lame finale inférieure munie à chacune de ses extrémités latérales d'un logement interne, articulées entre elles et dont les extrémités latérales se déplacent verticalement à l'intérieur desdites coulisses de guidage, ledit dispositif de butée est configuré pour être inséré au moins en partie dans chaque logement interne selon une direction parallèle à l'axe longitudinal de cette dernière et comporte un levier pivotant, lorsque le dispositif de butée est inséré, autour d'un axe horizontal perpendiculaire à l'axe longitudinal dudit logement et comportant au moins une excroissance qui, lorsque le dispositif de butée est inséré, se déplace à l'intérieur de la coulisse de guidage associée et est apte à venir en butée contre l'élément de guidage pour bloquer la lame finale lors de la remontée du volet roulant, le levier pivotant entre une position "basse" dans laquelle l'excroissance dépasse du bord longitudinal inférieur de ladite lame finale permettant l' effacement total de ladite lame finale lorsque ledit volet roulant est totalement ouvert, et une position "haute" dans laquelle l'excroissance ne dépasse pas dudit bord longitudinal inférieur permettant une occultation totale lorsque ledit volet roulant est totalement fermé.

Chaque levier comprend de préférence au moins une butée apte à venir en appui contre la paroi interne du logement de ladite lame finale, lorsque ledit levier est en position "basse".

Selon un mode de réalisation avantageux, chaque levier est en forme globale de L et comprend une première aile globalement horizontale et une deuxième aile issue de l'une des extrémités de ladite première aile et s'étendant vers le bas sensiblement perpendiculairement à cette dernière, ledit levier pivotant au niveau de l'extrémité libre de sa première aile et ladite excroissance étant solidaire de l'extrémité libre de ladite deuxième aile et s'étendant de part et d'autre de cette dernière selon une direction parallèle à l'axe de pivotement du levier.

Chaque levier comprend avantageusement deux butées disposées, de façon diagonalement opposée, respectivement le long du bord inférieur et supérieur de sa première aile.

Selon un mode de réalisation, le dispositif de butée comporte un support sur lequel est monté pivotant chaque levier.

Chaque support comporte avantageusement des moyens de rappel tendant à ramener le levier dans sa position "haute".

De manière préférée, chaque support se compose d'une première partie présentant un évidement de sorte que sa section transversale soit en forme globale de C, et d'une deuxième partie étant une plaque solidarisée en appui contre ladite première partie de manière à refermer l'évidement, le levier étant en partie disposé à l'intérieur du support dans ledit évidement.

La première partie du support comporte des découpes pour permettre, lorsque ledit levier est en position "basse", le passage de la ou des butées.

Les moyens de rappel sont avantageusement une languette flexible élastiquement solidaire de la première partie dudit support.

### Brève description des figures

D'autres avantages et caractéristiques ressortiront mieux de la description qui va suivre d'un mode d'exécution de l'invention en référence aux figures annexées sur lesquelles :
[Fig 1] est une vue en perspective partielle d'un volet roulant en situation de fonctionnement dont la lame finale est munie à chacune de ses extrémités latérales du dispositif de butée selon l'invention,
[Fig 2] est une vue en perspective d'un exemple de réalisation du dispositif de butée selon l'invention,
[Fig 3] est une vue en perspective partielle du dispositif de butée de la figure 2 sans son carter,
[Fig 4] est une vue en perspective de la première partie du support du dispositif de butée de la figure 2,
[Fig 5] est une vue schématique en coupe verticale de l'extrémité de la lame finale de la figure 1 lorsque que le volet est fermé,
[Fig 6] est une vue schématique en coupe verticale de l'extrémité de la lame finale de la figure 1 lorsque que le volet est presque totalement ouvert,
[Fig 7] est une vue schématique en coupe verticale de l'extrémité de la lame finale de la figure 1 lorsque que le volet est totalement ouvert.

### Description des modes de réalisation

En référence aux figures 1 à 7, le dispositif de butée 1 mobile selon l'invention est prévu pour un volet roulant 2 ou similaire comportant un tablier 3 formé d'une pluralité de lames horizontales comprenant un logement interne en forme globale de tube creux, dont une lame finale 4 inférieure, articulées entre elles et dont les extrémités latérales se déplacent verticalement à l'intérieur de coulisses de guidage 5 solidaires de la fenêtre associée (non représentée) au volet roulant 2 ou du génie civil entourant ladite fenêtre, ledit tablier 3 étant accroché et mis en mouvement par un arbre d'enroulement reposant par ses extrémités sur des paliers (non représentés) solidaires, de manière classique, des flasques d'extrémités d'un coffre non représenté. Ainsi avec une telle configuration, on comprend bien que, pour fermer le volet roulant 2, on fait remonter le tablier 3 en l'enroulant autour de l'arbre d'enroulement et au contraire, pour ouvrir le volet roulant 2, on fait descendre le tablier 3 en le déroulant.

Chaque coulisse de guidage 5 est avantageusement munie à son extrémité supérieure d'un élément de guidage 6, communément appelé tulipe, servant à guider les lames du tablier 3 lors des manoeuvres successives d'enroulement et de déroulement dudit tablier 3 autour de l'arbre d'enroulement.

Dans la présente demande, le volet roulant 2 décrit est apte à être déroulé suivant un plan vertical le long des coulisses de guidage 5 verticales. Il va de soi que le volet roulant 2 pourra également être déroulé suivant un plan plus ou moins incliné par rapport à la verticale voire horizontal, sans sortir de la présente invention, les termes "horizontal", "vertical", "inférieur" ou encore "supérieur" seront alors à adapter à l'inclinaison du plan de déroulement dudit volet roulant 2.

En référence à la figure 1, la lame finale 4 comprend un dispositif de butée 1 mobile selon l'invention à chacune de ses extrémités longitudinales, chaque dispositif de butée 1 étant inséré au moins en partie dans un logement 41 interne (Cf. figure 5) de ladite lame finale 4 selon une direction parallèle à l'axe longitudinal de cette dernière.

En référence aux figures 2 à 7, chaque dispositif de butée 1 mobile selon l'invention comporte un levier 10 en forme globale de L monté pivotant, avantageusement sur un support 20, autour d'un axe 11 horizontal perpendiculaire à l'axe longitudinal du logement 41 de la lame finale 4 (Cf. figures 3 et 5), lorsque ledit dispositif de butée 1 est inséré dans ce dernier. Ainsi, ledit levier 10 comprend une première aile 12 globalement horizontale, une deuxième aile 13 issue de l'une des extrémités de ladite première aile 12 et s'étendant vers le bas sensiblement perpendiculairement à cette dernière, et une excroissance 14 solidaire de l'extrémité libre de ladite deuxième aile 13 et s'étendant avantageusement de part et d'autre de cette dernière selon une direction parallèle à l'axe 11 de pivotement du levier 10. Le levier 10 est monté pivotant sur le support 20 autour de l'axe 11 au niveau de l'extrémité libre de sa première aile 12, de manière à ce qu'un pivotement du levier 10 autour de l'axe 11 entraine un déplacement de l'excroissance 14 de bas en haut ou inversement. On comprend bien que ce déplacement de l'excroissance 14 de bas en haut ou inversement serait impossible, si ledit levier 10 pivotait autour d'un axe parallèle à l'axe longitudinal du logement 41 de la lame finale 4, comme cela est le cas dans certains dispositifs de l'Etat de la Technique.

On désigne ici par "globalement horizontale" et "sensiblement perpendiculaire" des éléments ou parties d'éléments faisant respectivement un angle de 0° +/-20° par rapport à l'horizontale et un angle de 90° +/-20° par rapport à d'éléments ou parties d'éléments.

Ledit dispositif de butée 1 est configuré pour que, lorsqu'il est inséré dans le logement 41 de la lame finale 4, le levier 10 pivote autour de l'axe 11 entre :
- une position "basse" dans laquelle l'excroissance 14 dépasse avantageusement du bord longitudinal inférieur de la lame finale 4 (Cf. figure 7) permettant, lorsque le volet roulant 2 est totalement ouvert, un effacement total de ladite lame finale 4 et donc une luminosité maximale à l'intérieur de la pièce équipée dudit volet roulant 2, et
- une position "haute" dans laquelle l'excroissance 14 ne dépasse avantageusement pas du bord longitudinal inférieur de ladite lame finale 4 (Cf. figure 5) permettant, lorsque le volet roulant 2 est totalement fermé, une occultation totale de la fenêtre associée et donc une obscurité maximale à l'intérieur de la pièce équipée dudit volet roulant 2, ladite excroissance 14 étant à l'extérieur de la lame finale 4 et se déplaçant à l'intérieur de la coulisse de guidage 5 associée.

Pour cela, le levier 10 comprend au moins une butée apte à venir en appui contre la paroi interne du logement 41 de ladite lame finale 4, lorsque ledit levier 10 est en position "basse" (Cf. figure 7). Le levier 10 comprend avantageusement deux butées 15,16 disposées, de façon diagonalement opposée, respectivement le long du bord inférieur et supérieur de la première aile 12. Avec cette configuration, les efforts et contraintes mécaniques ne sont pas repris par l'axe 11 de pivotement, mais par les butées 15,16 du levier 10 qui viennent en appui sur la paroi interne du logement 41 de ladite lame finale 4, qui est classiquement réalisée en aluminium.

En référence aux figures 3 et 4, selon un mode de réalisation avantageux, ledit support 20 comporte deux parties 21, 22 assemblées entre elles par l'intermédiaire notamment de deux pions 23. Ainsi, le support 20 se compose d'une première partie 21 du support 20 présentant un évidement 24 de sorte que sa section transversale soit en forme globale de C, et d'une deuxième partie 22 du support 20 étant une plaque assemblée en appui contre ladite première partie 21 de manière à refermer l'évidement 24. Avec cette configuration avantageuse, le levier 10 est en partie disposé à l'intérieur du support 20 dans l'évidement 24, ce dernier étant dimensionné pour permettre le pivotement du levier 10 autour de l'axe 11 entre sa position "basse" et sa position "haute" ou inversement.

Par ailleurs, la première partie 21 du support 20 comporte des découpes 25,26 pour permettre, lorsque ledit levier 10 est en position "basse", le passage des butées 15,16 et leur appui contre la paroi interne du logement 41 de ladite lame finale 4.

Le support 20 du dispositif de butée 1 comporte en outre des moyens de rappel tendant à ramener le levier 10 dans sa position "haute". Ces moyens de rappel sont avantageusement une languette 27 flexible élastiquement solidaire de la première partie 21 dudit support 20. Ces moyens de rappel permettent un bon coulissement de la lame finale 4 dans les coulisses de guidage 5, car, lorsque que chaque levier 10 est dans sa position "haute", la première aile 12 de ce dernier est sensiblement horizontale et l'excroissance 14 associée est alors parfaitement centré par rapport à la coulisse de guidage 5 associée et coulisse facilement dans cette dernière (Cf. figure 5). En revanche, lorsque que chaque levier 10 est dans sa position "basse", la première aile 12 de ce dernier est légèrement inclinée et l'excroissance 14 associée est décalé vers le milieu de la lame finale 4 du fait du pivotement du levier 10 autour de son axe 11et n'est alors plus parfaitement centré par rapport à la coulisse de guidage 5 associée, le coulissement de ladite excroissance 14 n'est alors plus optimal (Cf. figure 7).

L'homme du Métier n'aura aucune difficulté pour dimensionner le levier 10 afin de limiter ce phénomène de décalage de l'excroissance 14 vers le milieu de la lame finale 4, en allongeant la première aile 12 de ce dernier de manière à déplacer la position de l'axe 11 pour agrandir le rayon de pivotement dudit levier 10.

En référence aux figures 5 à 7, le dispositif de butée 1 selon l'invention permet le fonctionnement suivant du volet roulant 2.

Ainsi, en référence à la figure 5, lorsque le volet roulant 2 est fermé, le levier 10 est maintenu en position "haute" par les moyens de rappel du support 20, l'excroissance 14 associée ne dépasse pas du bord longitudinal inférieur de ladite lame finale 4, cette dernière étant parfaitement en appui sur le bord inférieur de la fenêtre ou du génie civil entourant cette dernière de manière à occulter totalement ladite fenêtre pour obtenir une obscurité maximale à l'intérieur de la pièce équipée dudit volet roulant 2. Toutefois, on notera qu'en l'absence de moyens rappel, le levier 10 reviendrait naturellement dans sa position "haute" par l'intermédiaire de l'excroissance 14 associée prenant appui sur le bord inférieur de la fenêtre ou du génie civil entourant cette dernière.

Lorsque le volet roulant 2 commence à s'ouvrir, le levier 10 est maintenu en position "haute" par les moyens de rappel du support 20, l'excroissance 14 est parfaitement centrée dans la coulisse de guidage 5 et le volet roulant 2 continue à s'ouvrir normalement.

Enfin, en référence aux figures 6 et 7, lorsque que le volet roulant 2 est presque totalement ouvert, l'excroissance 14 du dispositif de butée 1 vient en contact avec la face inférieure de l'élément de guidage 6 de la coulisse de guidage 5 associée, le levier 10 commence alors à pivoter autour de son axe 11 (Cf. figure 6), le volet roulant 2 continue ensuite à s'ouvrir jusqu'à ce que ledit levier 10 vienne dans sa position "basse" (Cf. figure 7), le volet roulant 2 s'arrête car le levier 10 est bloqué notamment par sa ou ses butée(s) 15,16 en appui contre la paroi interne du logement 41 de sa lame finale 4. Dans cette position, la lame finale 4 est allée au-delà de la face inférieure de l'élément de guidage 6 de la coulisse de guidage 5 associée, et garantit alors une ouverture maximale dudit volet roulant 2 pour obtenir une luminosité maximale à l'intérieur de la pièce équipée de ce dernier.

Lorsque le volet roulant 2 se referme, le levier 10 du dispositif de butée 1 est ramené en position "haute" par les moyens de rappel du support 20, l'excroissance 14 est alors parfaitement centrée dans la coulisse de guidage 5 pour ne pas gêner le mouvement dudit volet roulant 2.

On comprend bien que le dispositif de butée 1 selon l'invention est particulièrement intéressant, car il n'est pas nécessaire de modifier la coulisse de guidage 5 et/ou l'élément de guidage 6 associé pour obtenir une ouverture maximale dudit volet roulant 2 et une luminosité maximale à l'intérieur de la pièce équipée dudit volet roulant 2.

Le dispositif de butée 1 d'un volet roulant ou similaire selon l'invention trouve une application particulière pour équiper une fenêtre d'un bâtiment ou d'une maison d'habitation.

Enfin, il va de soi que les exemples de dispositif de butée 1 conformes à l'invention qui viennent d'être décrits ne sont que des illustrations particulières, en aucun cas limitatives de l'invention.

## Revendications

1. Dispositif de butée (1) pour un volet roulant (2), ledit volet roulant (2) comportant deux coulisses de guidage (5) pourvues à leur extrémité supérieure d'un élément de guidage (6) et un tablier (3) formé d'une pluralité de lames horizontales, dont une lame finale (4) inférieure munie à chacune de ses extrémités latérales d'un logement interne (41), articulées entre elles et dont les extrémités latérales se déplacent verticalement à l'intérieur desdites coulisses de guidage (5), où ledit dispositif de butée (1) est configuré pour être inséré au moins en partie dans chaque logement interne (41) selon une direction parallèle à l'axe longitudinal de cette dernière et comporte un levier (10) pivotant, lorsque le dispositif de butée (1) est inséré, autour d'un axe (11) horizontal perpendiculaire à l'axe longitudinal dudit logement (41), et comportant au moins une excroissance (14) qui, lorsque le dispositif de butée (1) est inséré, se déplace à l'intérieur de la coulisse de guidage (5) associée et est apte à venir en butée contre l'élément de guidage (6) pour bloquer la lame finale (4) lors de la remontée du volet roulant (2), le levier (10) pivotant entre une position "basse" dans laquelle l'excroissance (14) dépasse du bord longitudinal inférieur de ladite lame finale (4) permettant l'effacement total de ladite lame finale (4) lorsque ledit volet roulant (2) est totalement ouvert, et une position "haute" dans laquelle l'excroissance (14) ne dépasse pas dudit bord longitudinal inférieur permettant une occultation totale lorsque ledit volet roulant (2) est totalement fermé.

2. Dispositif de butée (1) selon la revendication 1 **caractérisé en ce que** chaque levier (10) comprend au moins une butée apte à venir en appui contre la paroi interne du logement (41) de ladite lame finale (4), lorsque ledit levier (10) est en position "basse".

3. Dispositif de butée (1) selon l'une quelconque des revendications 1 ou 2 **caractérisé en ce que** chaque levier (10) est en forme globale de L et comprend une première aile (12) globalement horizontale et une deuxième aile (13) issue de l'une des extrémités de ladite première aile (12) et s'étendant vers le bas sensiblement perpendiculairement à cette dernière, ledit levier (10) pivotant au niveau de l'extrémité libre de sa première aile (12) et ladite excroissance (14) étant solidaire de l'extrémité libre de ladite deuxième aile (13) et s'étendant de part et d'autre de cette dernière selon une direction parallèle à l'axe (11) de pivotement du levier (10).

4. Dispositif de butée (1) selon la revendication 3 **caractérisé en ce que** chaque levier (10) comprend deux butées (15,16) disposées, de façon diagonalement opposée, respectivement le long du bord inférieur et supérieur de sa première aile (12).

5. Dispositif de butée (1) selon l'une quelconque des revendications 1 à 4 **caractérisé en ce qu'**il comporte un support (20) sur lequel est monté pivotant chaque levier (10).

6. Dispositif de butée (1) selon la revendication 5 **caractérisé en ce que** chaque support (20) comporte des moyens de rappel tendant à ramener le levier (10) dans sa position "haute".

7. Dispositif de butée (1) selon l'une quelconque des revendications 5 ou 6 **caractérisé en ce que** chaque support (20) se compose d'une première partie (21) présentant un évidement (24) de sorte que sa section transversale soit en forme globale de C, et d'une deuxième partie (21) étant une plaque solidarisée en appui contre ladite première partie (21) de manière à refermer l'évidement (24), le levier (10) étant en partie disposé à l'intérieur du support (20) dans ledit évidement (24).

8. Dispositif de butée (1) selon les revendications 2 et 7 **caractérisé en ce que** la première partie (21) du support (20) comporte des découpes (25,26) pour permettre, lorsque ledit levier (10) est en position "basse", le passage de la ou des butées (15,16).

9. Dispositif de butée (1) selon la revendication 6 et l'une quelconque des revendications 7 ou 8 **caractérisé en ce que** les moyens de rappel sont une languette (27) flexible élastiquement solidaire de la première partie (21) dudit support (20).

## Patentansprüche

1. Anschlagvorrichtung (1) für einen Rollladen (2), wobei der Rollladen (2) zwei Führungsschlitten (5), die an ihrem oberen Ende mit einem Führungselement (6) versehen sind, und eine Schürze (3) umfasst, die aus einer Vielzahl von horizontalen Lamellen gebildet wird, von denen eine untere Endlamelle (4) an jedem ihrer seitlichen Enden mit einem inneren Gehäuse (41) versehen ist, die aneinander angelenkt sind und deren seitlichen Enden sich vertikal im Inneren der Führungsschienen (5) bewegen, wobei
die Anschlagvorrichtung (1) so konfiguriert ist, dass sie zumindest teilweise in jedes innere Gehäuse (41) in einer Richtung parallel zu dessen Längsachse eingeführt ist und einen Hebel (10) umfasst, der bei eingeführter Anschlagvorrichtung (1) schwenkbar um eine horizontale Achse (11) ist, die senkrecht zur Längsachse des Gehäuses (41) ist, und mindestens einen Vorsprung (14) umfasst, der sich bei eingeführter Anschlagvorrichtung (1) im Inneren des jeweiligen Führungsschlittens (5) bewegt und in Anschlag an das Führungselement (6) kommen kann, um die Endlamelle (4) zu blockieren, wenn sich der Rollladen (2) hebt, wobei der Hebel (10) zwischen einer "unteren" Position, in der der Vorsprung (14) von der unteren Längskante der Endlamelle (4) vorsteht, wodurch die vollständige Entfernung der Endlamelle (4) ermöglicht wird, wenn der Rollladen (2) vollständig geöffnet ist, und eine "oberen" Position schwenkbar ist, in der der Vorsprung (14) nicht von der unteren Längskante vorsteht, was eine vollständige Verdeckung ermöglicht, wenn der Rollladen (2) vollständig geschlossen ist.

2. Anschlagvorrichtung (1) nach Anspruch 1, **dadurch gekennzeichnet, dass** jeder Hebel (10) mindestens einen Anschlag umfasst, der dafür ausgelegt ist, gegen die Innenwand des Gehäuses (41) der Endlamelle (4) zu drücken, wenn sich der Hebel (10) in der "unteren" Position befindet.

3. Anschlagvorrichtung (1) nach einem der Ansprüche 1 oder 2, **dadurch gekennzeichnet, dass** jeder Hebel (10) allgemein L-förmig ist und einen ersten Flügel (12), der im Allgemeinen horizontal ist, und einen zweiten Flügel (13) umfasst, der von einem der Enden des ersten Flügels (12) ausgeht und sich im Wesentlichen senkrecht zu diesem nach unten erstreckt, wobei der Hebel (10) auf der Höhe des freien Endes seines ersten Flügels (12) und dem Vorsprung (14) einstückig mit dem freien Ende des zweiten Flügels (13) ausgebildet ist und sich zu beiden Seiten des letzteren in einer Richtung parallel zur Schwenkachse (11) des Hebels (10) erstreckt.

4. Anschlagvorrichtung (1) nach Anspruch 3, **dadurch gekennzeichnet, dass** jeder Hebel (10) zwei Anschläge (15, 16) umfasst, die jeweils diagonal gegenüberliegend entlang der unteren und oberen Kante seines ersten Flügels (12) angeordnet sind.

5. Anschlagvorrichtung (1) nach einem der Ansprüche 1 bis 4, **dadurch gekennzeichnet, dass** sie eine Stütze (20) umfasst, an die jeder Hebel (10) schwenkbar montiert ist.

6. Anschlagvorrichtung (1) nach Anspruch 5, **dadurch gekennzeichnet, dass** jede Stütze (20) Rückstellmittel umfasst, die dazu dienen, den Hebel (10) in seine "obere" Position zurückzubringen.

7. Anschlagvorrichtung (1) nach einem der Ansprüche 5 oder 6, **dadurch gekennzeichnet, dass** jede Stütze (20) aus einem ersten Teil (21) besteht, das eine Aussparung (24) aufweist, so dass sein Querschnitt allgemein C-förmig ist, und einem zweiten Teil (21), das eine feste Platte ist, die an dem ersten Teil (21) anliegt, um die Aussparung (24) zu schließen, wobei der Hebel (10) teilweise an der Innenseite der Stütze (20) in der Aussparung (24) angeordnet ist.

8. Anschlagvorrichtung (1) nach den Ansprüchen 2 und 7, **dadurch gekennzeichnet, dass** der erste Teil (21) der Stütze (20) Ausschnitte (25, 26) aufweist, um das Passieren des oder der Anschläge (15,16) zu ermöglichen, wenn sich der Hebel (10) in der "unteren" Position befindet.

9. Anschlagvorrichtung (1) nach Anspruch 6 und einem der Ansprüche 7 oder 8, **dadurch gekennzeichnet, dass** die Rückstellmittel eine flexible Lasche (27) sind, die elastisch einstückig mit dem ersten Teil (21) der Stütze (20) ist.

## Claims

1. An abutment device (1) for a roller shutter (2), said roller shutter (2) including two guiderails (5) provided, at the upper end thereof, with a guide element (6) and an apron (3) formed of a plurality of horizontal slats, including a lower final slat (4) provided, at each of the lateral ends thereof, with an inner housing (41), which are hinged to each other and whose lateral ends are displaced vertically inside said guiderails (5), where said abutment device (1) is configured to be inserted at least partly in each inner housing (41) in a direction parallel to the longitudinal axis of the latter and includes a lever (10) pivoting, when the abutment device (1) is inserted, about a horizontal axis (11) perpendicular to the longitudinal axis of said housing (41), and including at least one protrusion (14) which, when the abutment device (1) is inserted, is displaced inside the associated guiderail (5) and is capable of abutting against the guide element (6) to block the final slat (4) when the roller shutter (2) is raised, the lever (10) pivoting between a "low" position in which the protrusion (14) protrudes from the lower longitudinal edge of said final slat (4) allowing the total erasure of said final slat (4) when said roller shutter (2) is totally open, and a "high" position in which the protrusion (14) does not protrude from said lower longitudinal edge allowing a total occultation when said roller shutter (2) is completely closed.

2. The abutment device (1) according to claim 1, **characterised in that** each lever (10) comprises at least one abutment capable of abutting against the inner wall of the housing (41) of said final slat (4), when said lever (10) is in the "low" position.

3. The abutment device (1) according to any one of claims 1 or 2, **characterised in that** each lever (10) is generally L-shaped and comprises a first generally horizontal wing (12) and a second wing (13) originating from one of the ends of said first wing (12) and extending downwards substantially perpendicular to the latter, said lever (10) pivoting at the free end of the first wing (12) thereof and said protrusion (14) being secured to the free end of said second wing (13) and extending across the latter in a direction parallel to the pivot axis (11) of the lever (10).

4. The abutment device (1) according to claim 3, **characterised in that** each lever (10) comprises two abutments (15, 16) which are disposed, diagonally opposite, respectively along the lower and upper edges of the first wing (12) thereof.

5. The abutment device (1) according to any one of claims 1 to 4, **characterised in that** it includes a support (20) on which each lever (10) is pivotally mounted.

6. The abutment device (1) according to claim 5, **characterised in that** each support (20) includes return means tending to return the lever (10) to its "high" position.

7. The abutment device (1) according to any one of claims 5 or 6, **characterised in that** each support (20) consists of a first portion (21) having a recess (24) such that the cross section thereof is generally C-shaped, and a second portion (21) being a plate which is bearingly secured against said first portion (21) so as to close the recess (24), the lever (10) being partially disposed inside the support (20) in said recess (24).

8. The abutment device (1) according to claims 2 and 7, **characterised in that** the first portion (21) of the support (20) includes cutouts (25, 26) to allow the passage of the abutment(s) (15, 16) when said lever (10) is in the "low" position.

9. The abutment device (1) according to claim 6 and any one of claims 7 or 8, **characterised in that** the return means are a flexible tab (27) which is elastically secured to the first portion (21) of said support (20).
